# EUROPÄISCHE PATENTSCHRIFT

(11) **EP 0 210 949 B1**
(45) Veröffentlichungstag und Bekanntmachung des Hinweises auf die Patenterteilung: **03.05.1989**
(21) Anmeldenummer: 86810249.2
(22) Anmeldetag: 09.06.1986
(51) Int. Cl.: B05B 5/08, B05D 1/06

(54) **Vorrichtung zum Auftragen einer Pulverschicht auf die Schweissnaht eines Dosenrumpfes**
Apparatus for coating the weld seam of a can body with a powder
Dispositif pour appliquer une couche de poudre à la soudure du corps d'une boîte

(30) Priorität: 22.07.1985 CH 3165/85; 31.08.1985 CH 3757/85
(43) Veröffentlichungstag der Anmeldung: 04.02.1987
(73) Patentinhaber: Frei, Siegfried, CH-9053 Teufen (CH)
(72) Erfinder: Steiger, Walo, CH-9042 Speicher (CH); Frei, Siegfried, CH-9053 Teufen (CH)
(74) Vertreter: Gachnang, Hans Rudolf

(56) Entgegenhaltungen:
- EP-A- 0 054 757
- EP-A- 0 120 810
- CH-A- 604 924
- US-A- 3 526 027
- US-A- 4 212 266

## Beschreibung

Gegenstand der Erfindung ist eine Vorrichtung gemäss Oberbegriff der Patentansprüche 1 und 8.

Vorrichtungen zum Absaugen von Pulverpartikeln, die zwischen zwei sich in einem Abstand folgenden Dosenrümpfen vom Sprühraum einer Pulverauftragsvorrichtung nach aussen austreten oder die bei Abwesenheit eines Dosenrumpfes über dem Sprühkopf ungehindert in die Umgebung austreten, sind bekannt.

Die bekannten Vorrichtungen zum Absaugen von Pulverpartikeln ausserhalb des Sprühkopfes bzw. ausserhalb der zu beschichtenden Dosenrümpfe bestehen aus einer trichterförmigen, mindestens die gesamte Querschnittsfläche der Sprühöffnung am Sprühkopf überdeckenden Haube. Eine solche ist auch notwendig, um während der Beschichtung der Dosenrümpfe die infolge des im Sprühraum, d.h. im Innern des Dosenrumpfes herrschenden Überdrukkes einlaufseitig und auslaufseitig des sich über der Sprühöffnung befindlichen Dosenrumpfes nach aussen entweichende Pulverluftwolke absaugen zu können.

Um eine einwandfreie Absaugung zu ermöglichen, schlägt die EP-A1-54 757 eine Absaughaube vor, die sich über die Länge von mehreren Dosenrümpfen erstreckt.

Das Absaugen der Pulverpartikel auch an den Enden der Dosenrümpfe ist bei allen Pulverauftragsvorrichtungen mit Überdruck im Sprühraum zwingend notwendig, um Ablagerungen von Pulver ausserhalb des zu beschichtenten Nahtbereiches und auf der Maschine zu vermeiden.

Die Massnahmem müssen auch bei einer Vorrichtung gemäss der US-A-3 526 027 getroffen werden, bei der das Pulverluftgemisch seitlich in den Sprühkopf eingebracht und durch zusätzliche Luft gegen die Schweissnaht eines über dem Sprühkopf befindlichen Dosenrumpfes geblasen wird. Die im US-Patent 3 526 027 schematisch als Rohr ausgebildete Absaugeinrichtung muss sich in Wirklichkeit mindestens über die gesamte Länge des Dosenrumpfes erstrecken, wenn die an den beiden Enden derselben infolge Überdrucks hinausgeblasenen Pulverpartikel abgesaugt werden sollen.

In einer gattungsbildenden Anlage nach einem aus der jüngeren EP-A1-120 810 bekannt gewordenen Verfahren, bei dem im Sprühraum ein gegenüber der Umgebung niedrigerer Druck herrscht, indem auf das Einblasen von zusätzlicher Unterstützungsluft verzichtet und ausserdem im Sprühraum Luft abgesaugt wird, bewirkt eine trichterförmige, die gesamte Sprühöffnung überdeckende Absaughaube einen erhöhten Bedarf an Saugluft, um im Innern des Sprühraumes den gewünschten Unterdruck aufrechterhalten zu können.

Der Nachteil aller, mit einer die gesamte Sprühöffnung überdeckenden Absaugung versehenen Anlagen besteht nicht nur darin, dass sich die durch die Zwischenräume der sich folgenden Dosenrümpfe abgesaugten Pulverpartikel trotzdem auf der Aussenseite der Dosen absetzen können, weil die Saugkraft ungenügend ist und die elektrostatische Anziehungskraft der Partikel durch die Dosenrümpfe grösser ist als die Absaugkraft, sondern auch in einem ernormen Bedarf an teurer Saugluft.

Einzelne Pulverpartikel können sich auch auf den seitlich angeordneten Riemen der Transportvorrichtung absetzen, da diese eine zur elektrischen Ladung der Pulverpartikel entgegengesetzte Ladung aufweisen. Dies kommt daher, dass die Riemen in Kontakt mit den Dosenrümpfen stehen, welche eine entgegengesetzte Ladung zu den Pulverpartikeln aufweisen müssen. Die sich auf den Riemen absetzenden Pulverpartikel führen mit der Zeit zur Verunreinigung der Riemenantriebe, und es können auch Pulverpartikel auf die Aussenseite der Dosenkörper gelangen.

Hier will die Erfindung Abhilfe schaffen.

Die Erfindung, wie sie in den Ansprüchen 1 und 8 gekennzeichnet ist, löst die Aufgabe, eine Vorrichtung zu schaffen, die das Absetzen von aufgeladenen Pulverteilchen auf der Aussenseite der Dosenrümpfe und den Transportriemen verhindert.

In überraschender Weise kann mit der neuartigen Absaugvorrichtung eine äusserst gleichmässige Schichtstärke der streifenförmigen Lackschicht entlang der gesamten Schweissnaht erzeugt werden, da die Verteilung des Pulvers nicht mehr durch den Luftstrom aus dem Innern der Dose zur Absaugung gestört werden kann. Es wird auch eine Ablagerung von Pulverteilchen auf der heissen Aussenseite der Schweissnaht vermieden, weil die Absaugung nur gerade bei den Zwischenräumen stattfindet und die abgesaugten Pulverpartikel sofort und mit hoher Saugkraft aus dem Bereich der Dose entfernt werden. Ein weiterer Vorteil der Erfindung besteht darin, dass sowohl die zur Erzeugung des Unterdruckes im Sprühraum notwendige Saugluftmenge als auch die Saugluftmenge an der Aussenabsaugung trotz höherer Effizienz wesentlich geringer gehalten werden kann als bei den bekannten Anlagen.

Durch das Anbringen einer zur elektrischen Ladung der Pulverpartikel entgegengesetzten Ladung zwischen dem Sprühraum und der Absaugöffnung können die Pulverpartikel zusätzlich daran gehindert werden, sich auf den Riemen abzusetzen, weil sie, vom elektrischen Feld der Ladung angezogen, ihre Flugbahn nicht verlassen und direkt in die Absaugöffnung geleitet werden.

Die Mittel zum Verschieben der Absaugvorrichtung über der Sprühöffnung in Transportrichtung der Dosenrümpfe ermöglichen eine genaue Ausrichtung der Absaugöffnung über dem Pulverstrahl, dessen Winkel zur Schweissnaht je nach der Transportgeschwindigkeit der Dosenrümpfe variieren kann.

Die schwenkbare Saugöffnung ermöglicht einen umlenkungsfreien Eintritt des Pulverstrahles in die Absaugleitung, so dass mit einem geringen Vakuum an der Mündung gearbeitet werden kann.

Anhand eines illustrierten Ausführungsbeispieles wird die Erfindung näher erläutert. Es zeigen:
Fig. 1 eine Pulverauftragsvorrichtung an einer Schweissmaschine,
Fig. 2 einen Querschnitt durch den Sprühkopf einer Pulverauftragsvorrichtung und
Fig. 3 einen Querschnitt entlang Linie 111-111 in Figur 1 und
Fig. 4 einen Querschnitt durch einen Sprühkopf mit einem zweiteiligen elektrischen Leiter.

Die Pulveraufbereitung, die Wiederaufbereitung sowie die Aufschmelzung des Pulvers in eine homogene Schicht auf der Naht sind nicht Gegenstand dieser Erfindung und werden daher nur soweit beschrieben, wie dies für das Verständnis der Erfindung notwendig erscheint.

In Figur 1 sind schematisch eine bekannte Naht-Schweissmaschine 1 mit den Elektrodenrollen 2, 3, einige frischgeschweisste Dosenrümpfe 4, die Pulverauftragsvorrichtung 5 mit dem Sprühkopf 6, der Aussenabsaugung 7 und der kombinierten Aufbereitungs- und Wiederaufbereitungsanlage 8 sowie eine bekannte Heizvorrichtung 9 zum Aufschmelzen des Pulvers auf der Naht dargestellt. Eine elektrische Anlage zur Erzeugung der Hochspannung zum Aufladen des Pulvers ist symbolisch dargestellt und mit der Bezugsnummer 10 bezeichnet, die Spitze der die Hochspannung in den Sprühkopf 6 führenden Leitung (Elektrode) ist mit der Bezugsnummer 25 bezeichnet. In den Figuren 2 und 3 ist die Aussenabsaugung in grösserem Massstab dargestellt und wird im folgenden im Detail beschrieben.

Im Scheitel des im vorliegenden Beispiel kreisrunden Sprühkopfes 6 ist ein schlitzförmiger Sprühraum 11 mit einer im wesentlichen rechteckigen Sprühöffnung 12 angeordnet. Von unten münden gegenüber der Sprühöffnung 12 eine Pulverspeiseleitung 13 und eine oder zwei Saugleitungen 14 in den Boden des Sprühraumes 11.

Auf der Mündung der Pulverleitung 13 ist ein Schieber oder eine verstellbare Blende 15 zum Verstellen des Mündungsquerschnittes und des Winkels a des Pulverstrahles 16 zur Horizontalen aufgesetzt. Anstelle einer verstellbaren Blende 15 kann auch eine fest angeordnete Blende 15 oder ein anderes geeignetes Element zum teilweisen Abdecken oder Verändern der Mündung der Pulverleitung 13 vorgesehen werden.

In der Achse A, der Flugbahn des Pulverstromes 16 befindet sich der Mündungsteil 17 einer an einer Saugquelle in der Aufbereitungsanlage 8 angeschlossenen Leitung 18. Der Mündungsteil17 kann fest im Gehäuse 19 der Absaugung 7 angeordnet oder - wie in den Figuren 2 und 3 gezeigt - um eine horizontale Achse schwenkbar sein. Zu diesem Zweck ist im Mündungsteil 17 eine Bohrung 20 in einem in einer zylindrischen Ausnehmung 21 eingeleiteten Zylinder ausgebildet. Der die Ausnehmung 21 aufweisende Verstellblock 23 ist im Gehäuse 19 in Transportrichtung B der Dosenrümpfe 4 verschiebbar. Der Verschiebeweg beträgt einige Millimeter, denn der Winkel des Pulverstrahles 16 muss in der Praxis jeweils nur geringfügig verstellt werden können.

Die Verdrehung des Mündungsteiles 17 kann von Hand, beispielsweise mit einem Schraubenzieher durch eine Ausnehmung 22 im Gehäuse 19 erfolgen; es besteht auch die Möglichkeit, die Längsverschiebebewegung des Verstellblockes 23 mechanisch synchron mit dem Mündungsteil 17 bzw. dem Gehäuse 19 zu koppeln, damit bei einer Verschiebung jeweils gleichzeitig die Lage der Bohrung 20 an die neue Geometrie angepasst wird.

Ein Absaugen von Pulverpartikeln findet nur gerade dann statt, wenn der Pulverstrahl 16 durch einen Zwischenraum zwischen zwei sich im Abstand folgenden Dosenrümpfe 4 durchtreten kann oder wenn keine Dosenrümpfe 4 vorhanden sind. Wenn hingegen der Pulverstrahl 16 innen auf die im Scheitel des Dosenrumpfes 4 liegende Schweissnaht 24 auftrifft, d.h. die Bohrung 20 vom Dosenrumpf 4 abgedeckt ist, beeinflusst das Vakuum an der Mündung der Bohrung 20 die Pulverapplikation im Doseninnern nicht. Es besteht auch die Möglichkeit, die Absaugung jeweils nur bei Abwesenheit eines Dosenrumpfes 4 vor der Mündung einzuschalten, so dass mit einer sehr geringen Saugluftmenge gearbeitet werden kann. Im Verstellblock 23 kann neben der Bohrung 20 eine als Saugöffnung dienende weitere Saugleitung 26 angebracht sein, die genau über der Spitze 25 der Hochspannungsleitung zu liegen kommt. Der von der Saugleitung 26 erzeugte Sog über der Spitze 25 - jeweils dann, wenn die Spitze 25 nicht von einem Dosenrumpf 4 überdeckt ist - bewirkt, dass sich an der Spitze 25 keine Pulverpartikel ablagern können.

Die Saugleitung 26 kann auch im Gehäuse 19 angeordnet sein, sofern der Verstellblock 23 sich nur über die Pulverleitung 13 erstreckt. Die beiden Absaugungen können einzeln mit einer Vakuumquelle verbunden sein oder - wie in Figur 2 dargestellt - gemeinsam an die Saugleitung 18 angeschlossen sein.

In der dargestellten Vorrichtung werden die Pulverpartikel positiv, die Dosenrümpfe 4 negativ geladen. Selbstverständlich können die Ladungen auch umgekehrt vorgenommen werden.

Die Dosenrümpfe 4 werden von stabförmigen, längs der Transportstrecke angebrachten Magneten 27 an Riemen 29 herangezogen, deren unteres Trum auf den Magneten 27 aufliegt, über die Sprühöffnung 12 transportiert.

Die positive Aufladung der Pulverpartikel erfolgt im Sprühraum 11, die negative Ladung erhalten die Dosenrümpfe 4 durch pinselartig ausgebildete Schleifkontakte 31 (Figur 1). Durch den innigen Kontakt der negativ aufgeladenen Dosenrümpfe 4 mit den Riemen 29 werden auch diese negativ aufgeladen.

Über der Sprühöffnung 12 ist ein im wesentlichen parallel zur Transportrichtung der Dosenrümpfe 4 bzw. parallel zu den Riemen 29 verlaufender elektrischer Leiter, z.B. ein Draht 31 angeordnet, der, wie die Dosenrümpfe 4, eine negative Ladung erhält und folglich eine Zone mit negativer Ladung bildet.

Der Draht 31 kann auf der Unterseite der Aussenabsaugung 7 aufliegend oder in geringem Abstand dazu vorgesehen werden; er kann auch in eine Nut 33 eingelegt sein (Figur 3).

Der Abstand des Drahtes 31 von der Austrittsöffnung 35 des Pulvers in den Sprühraum 11 ist geringer als der Abstand der Riemen 29 von der Austrittsöffnung 35. Durch die starke, der Ladung des Pulvers entgegengesetzte Ladung des Drahtes 31, die Lage des Drahtes 31 im Pulverstrahl 16 und dessen geringere Distanz von der Austrittsöffnung 35 wird bewirkt, dass bei Abwesenheit eines Dosenrumpfes 4 die Pulverpartikel zum Draht 31 hingezogen und, da dieser vor der Bohrung 20 der Absaugung 7 liegt, vollständig abgesaugt werden. Die Riemen 29 bleiben sauber.

In der Ausgestaltung der Erfindung nach Figur 4 besteht der elektrische Leiter aus einem oder mehreren Drähten 41, die in einer Spitze 43 im Bereich der Bohrung 20 enden und «verirrte» Pulverpartikel anziehen. Vom Luftstrom in die Bohrung 20 werden die von den Spitzen 43 angezogenen Pulverpartikel sofort abgesaugt.

Wenn zwischen dem Draht 31 bzw. den Spitzen 43 der Drähte 41 und dem Sprühraum 11 ein Dosenrumpf 4 hindurchgeführt wird, dann hat der Draht 31 bzw. 41 bzw. dessen Ladung keine Auswirkung auf die Pulverapplikation im Doseninnern.

Selbstverständlich kann die Zone mit der zu den Pulverpartikeln entgegengesetzten Ladung auch in Beschichtungsanlagen mit einer trichterförmigen, sich über mehr als die Länge eines Dosenrumpfes erstreckende herkömmliche Absaugung erzeugt bzw. verwendet werden.

## Patentansprüche

1. Vorrichtung zum Absaugen von Pulver in einer Anlage (5) zum Auftragen einer Pulverschicht auf die Schweissnaht (24) eines Dosenrumpfes (4) mit einem im Innern des Dosenrumpfes (4) zu liegen kommenden Sprühkopf (6) mit einem Sprühraum (11) und einer in den Sprühraum (11) einmündenden Pulverspeiseleitung (13) und einer in den Sprühraum (11) einmündenden Saugleitung (14), eine an eine Hochspannungsquelle (10) angeschlossene Elektrode (25) sowie eine gegenüber dem Sprühkopf (6) ausserhalb desselben über einer Sprühöffnung (12) des Sprühraumes (11) angeordnete Absaugvorrichtung (7), dadurch gekennzeichnet, dass die Pulverspeiseleitung am Boden des Sprühraumes (11) gegenüber der Sprühöffnung (12) in den Sprühraum mündet, dass die Absaugvorrichtung (7) einen rohrförmig ausgebildeten Mündungsteil (17) aufweist, der direkt gegenüber der Mündung der Pulverleitung (13) in den Sprühraum (11) und im wesentlichen in der Achse (A) des aus der Pulverleitung (13) austretenden Pulverstrahles (16) angeordnet ist.

2. Vorrichtung nach Anspruch 1, dadurch gekennzeichnet, dass der Mündungsteil (17) entlang der Sprühöffnung (12) verschiebbar ist.

3. Vorrichtung nach Anspruch 1 oder Anspruch 2, dadurch gekennzeichnet, dass der rohrförmige Mündungsteil (17) der Absaugvorrichtung (7) um eine horizontale Achse schwenkbar ist.

4. Vorrichtung nach einem der Ansprüche 1 bis 3, dadurch gekennzeichnet, dass der Mündungsteil (17) in einem Verstellblock (23) eingesetzt ist, der in einem feststehenden Gehäuse (19) verschiebbar gelagert ist.

5. Vorrichtung nach Anspruch 3, dadurch gekennzeichnet, dass der rohrförmige Mündungsteil (17) mechanisch synchron mit dem Gehäuse (19) der Absaugvorrichtung (7) verbunden und beim Verschieben des Gehäuses (19) schwenkbar oder mit einem Werkzeug von aussen schwenkbar ist.

6. Vorrichtung nach einem der vorangehenden Ansprüche, dadurch gekennzeichnet, dass über der Spitze (25) der Elektrode ausserhalb des Sprühkopfes (6) die Mündung einer weiteren Saugleitung (26) angeordnet ist.

7. Vorrichtung nach Anspruch 5, dadurch gekennzeichnet, dass die Saugleitung (26) im Verstellblock (23) oder fest im Gehäuse (19) angeordnet ist.

8. Vorrichtung zum Absaugen von Pulver in einer Anlage (5) zum Auftragen einer Pulverschicht auf die Schweissnaht (24) eines Dosenrumpfes (4) mit einem im Innern des Dosenrumpfes (4) zu liegen kommenden Sprühkopf (6) mit einem Sprühraum (11) und einer in den Sprühraum (11) einmündenden Pulverspeiseleitung (13) und einer in den Sprühraum (11) einmündenden Saugleitung (14), eine an eine Hochspannungsquelle (10) angeschlossene Elektrode (25) sowie eine gegenüber dem Sprühkopf (6) ausserhalb desselben über einer Sprühöffnung (12) des Sprühraumes (11) angeordnete Absaugvorrichtung (7), dadurch gekennzeichnet, dass über dem Sprühkopf (6) an der Mündung (17) der Absaugung (7) ein die Dosenrümpfe (4) nicht berührender elektrischer Leiter (31 ) angeordnet ist, der eine zur Ladung der Pulverpartikel entgegengesetzte elektrische Ladung aufweist.

9. Vorrichtung nach Anspruch 8, dadurch gekennzeichnet, dass als Leiter ein Draht (31) eingesetzt ist.

10. Vorrichtung nach Anspruch 8 oder Anspruch 9, dadurch gekennzeichnet, dass der Draht (31) parallel zur Transportvorrichtung bzw. dem Riemen (29) angeordnet ist.

11. Vorrichtung nach einem der Ansprüche 9 oder 10, dadurch gekennzeichnet, dass der Draht (31) innerhalb der Absaugvorrichtung (7) verläuft.

12. Vorrichtung nach Anspruch 8, dadurch gekennzeichnet, dass als Leiter mindestens ein Draht (41) eingesetzt ist, dessen Spitze (43) im oder unmittelbar seitlich des Pulverstrahles (16) endet.

13. Vorrichtung nach Anspruch 12, dadurch gekennzeichnet, dass die Spitze (43) gegen die Sprühöffnung (12) gerichtet ist.

## Claims

1. Apparatus for extracting powder by suction in a system (5) for coating the weld seam (24) of a can body (4) with a layer of powder, comprising a spray head (6), which comes to lie in the interior of the can body (4), as spray chamber (11) and a powder feedpipe (13), which terminates in the spray chamber (11), and a suction pipe (14), which terminates in the spray chamber (11), an electrode (25), which is connected to a source of high-voltage (10), and an extraction device (7), which is disposed opposite the spray head (6), externally thereof, above a spray aperture (12) in the spray chamber (11), ), characterised in that the powder feedpipe discharges into the spray chamber at the bottom of the spray chamber (11) opposite the spray aperture (12), and in that the extraction device (7) has a tubular mouthpiece (17), which is disposed directly opposite the mouth of the powder pipe (13) leading into the spray chamber (11) and substantially in the axis (A) of the powder jet (16) emerging from the powder pipe (13).

2. Apparatus according to claim 1, characterised in that the mouthpiece (17) is displaceable along the spray aperture (12).

3. Apparatus according to claim 1 or claim 2, characterised in that the tubular mouthpiece (17) of the extraction device (7) is pivotable about a horizontal axis.

4. Apparatus according to any of claims 1 to 3, characterised in that the mouthpiece (17) is inserted in an adjusting block (23) which is displaceably mounted in a fixed housing (19).

5. Apparatus according to claim 3, characterised in that the tubular mouthpiece (17) is mechanically connected synchronously to the housing (19) of the extraction device (7) and is pivotable upon the displacement of the housing (19), or it is pivotable with a tool from externally.

6. Apparatus according to any of the preceding claims, characterised in that the mouth of an additional suction pipe (26) is disposed above the tip (25) of the electrode, externally of the spray head (6).

7. Apparatus according to claim 5, characterised in that the suction pipe (26) is disposed in the adjusting block (23) or is securely disposed in the housing (19).

8. Apparatus for extracting powder by suction in a system (5) for coating the weld seam (24) of a can body (4) with a layer of powder, comprising a spray head (6), which comes to lie in the interior of the can body (4), a spray chamber (11) and a powder feedpipe (13), which terminates in the spray chamber (11), and a suction pipe (14), which terminates in the spray chamber (11), an electrode (25), which is connected to a source of high-voltage (10), and an extraction device (7), which is disposed opposite the spray head (6), externally thereof, above a spray aperture (12) in the spray chamber (11), ), characterised in that an electrical conductor (31), which is not in contact with the can body (4), is disposed above the spray head (6) at the mouth (17) of the extraction device (7) and has an electrical charge which is opposite to the charge of the powder particles.

9. Apparatus according to claim 8, characterised in that a wire (31) is used as the conductor.

10. Apparatus according to claim 8 or claim 9, characterised in thatthe wire (31 ) is disposed parallel to the conveyor device, i.e. the belt (29).

11. Apparatus according to one of claims 9 or 10, characterised in that the wire (31) extends internally of the extraction device (7).

12. Apparatus according to claim 8, characterised in that at least one wire (41) is used as the conductor, the tip (43) of which wire terminates in, or immediately laterally of, the powder jet (16).

13. Apparatus according to claim 12, characterised in that the tip (43) is directed towards the spray aperture (12).

## Revendications

1. Dispositif d'aspiration pour aspirer la poudre dans une installation (5) d'application d'une couche de poudre sur le cordon de soudure (24) d'une boîte (4), comprenant une tête de pulvérisation (6) venant se disposer à l'intérieur de la boîte (4), avec une enceinte de pulvérisation (11) et une conduite d'alimentation de poudre (13) débouchant dans l'enceinte de pulvérisation (11) et une conduite d'aspiration (14) débouchant dans l'enceinte de pulvérisation (11 ), une électrode (25) raccordée à une source de haute tension (10) ainsi qu'un dispositif d'aspiration (7) disposé face à la tête de pulvérisation (6) à l'extérieur de celle-ci et au-dessus d'une ouverture de pulvérisation (12) de l'enceinte de pulvérisation (11), caractérisé en ce que la conduite d'alimentation de poudre débouche dans le fond de l'enceinte de pulvérisation (11 ) face à l'ouverture de pulvérisation (12), en ce que le dispositif d'aspiration (7) comprend une partie d'embouchure (17) de forme tubulaire, qui est disposé directement face à l'embouchure de la conduite à poudre (13) dans l'enceinte de pulvérisation (11) et sensiblement dans l'axe (A) du faisceau de poudre (16) sortant de la conduite de poudre (13).

2. Dispositif selon la revendication 1, caractérisé en ce que la partie d'embouchure (17) peut être déplacée le long de l'ouverture de pulvérisation (12).

3. Dispositif selon la revendication 1 ou la revendication 2, caractérisé en ce que la partie d'embouchure de forme tubulaire (17) du dispositif d'aspiration (7) peut pivoter autour d'un axe horizontal.

4. Dispositif selon l'une des revendications 1 à 3, caractérisé en ce que la partie d'embouchure (17) est montée dans un bloc réglable (23) qui est monté de façon mobile dans un boîtier fixe (19).

5. Dispositif selon la revendication 3, caractérisé en ce que la partie d'embouchure de forme tubulaire (17) est reliée mécaniquement en synchronisme avec le boîtier (19) du dispositif d'aspiration (7) et lorsqu'il y a déplacement du boîtier (19) peut pivoter ou être pivoté de l'extérieur au moyen d'un outil.

6. Dispositif selon l'une quelconque des revendications précédentes, caractérisé en ce que l'embouchure d'une autre conduite d'aspiration (26) est prévue au-dessus de la pointe (25) de l'électrode, en dehors de la tête de pulvérisation (6).

7. Dispositif selon la revendication 5, caractérisé en ce que la conduite d'aspiration (26) est prévue dans le bloc réglable (23) ou de façon fixe dans le boîtier (19).

8. Dispositif d'aspiration de poudre dans une installation (5) destinée à appliquer une couche de poudre sur le cordon de soudure (24) d'une boîte (4), comprenant une tête de pulvérisation (6) venant s'appliquer à l'intérieur de la boîte (4), une enceinte de pulvérisation (11) et une conduite d'alimentation de poudre (13) débouchant dans l'enceinte de pulvérisation (11), et une conduite d'aspiration (14) débouchant dans l'enceinte d de pulvérisation (11) une électrode (25) raccordée à une source de haute tension (10) ainsi qu'un dispositif d'aspiration (7) disposé face à la tête de pulvérisation (6), à l'extérieur de celle-ci et au-dessus d'une ouverture de pulvérisation (12) de l'enceinte de pulvérisation (11 ), caractérisé en ce qu'un conducteur électrique (31) ne touchant pas les boîtes (4) est disposé au-dessus de la tête de pulvérisation (6) au niveau de l'embouchure (17) de l'aspiration (7), ce conducteur présentant une charge électrique qui est de sens contraire à la charge des particules de poudre.

9. Dispositif selon la revendication 8, caractérisé en ce que l'on utilise en tant que conducteur un fil (31).

10. Dispositif selon la revendication 8 ou la revendication 9, caractérisé en ce que le fil (31) est monté parallèlement au dispositif transporteur ou à la courroie (29).

11. Dispositif selon la revendication 9 ou 10, caractérisé en ce que le fil (31) passe à l'intérieur du dispositif d'aspiration (7).

12. Dispositif selon la revendication 8, caractérisé en ce qu'on utilise en tant que conducteur un fil (41) dont la pointe (43) se termine dans ou directement sur le côté du faisceau de poudre (16).

13. Dispositif selon la revendication 12, caractérisé en ce que la pointe (43) est dirigée vers l'ouverture de pulvérisation (12).
